# EUROPÄISCHE PATENTSCHRIFT

(11) **EP 1 702 699 B1**
(45) Veröffentlichungstag und Bekanntmachung des Hinweises auf die Patenterteilung: **25.08.2010**
(21) Anmeldenummer: 06005685.0
(22) Anmeldetag: 20.03.2006
(51) Int. Cl.: B22D 30/00, B65G 21/18, F25D 3/11, F26B 17/26

(54) **Wendelkühler**
Spiral cooler
Refroidisseur en forme de spirale

(30) Priorität: 18.03.2005 DE 102005013055
(43) Veröffentlichungstag der Anmeldung: 20.09.2006
(73) Patentinhaber: Jöst GmbH + Co. KG, 48249 Dülmen (DE)
(72) Erfinder: Kreft, Manfred, 48301 Nottuin (DE)
(74) Vertreter: Gesthuysen, von Rohr & Eggert

(56) Entgegenhaltungen:
- US-A- 2 688 807

## Beschreibung

Die vorliegende Erfindung betrifft einen Wendelkühler sowie ein Verfahren zur Kühlung von Werkstücken..

Die WO 2004/058602 A2 offenbart einen Wendelkühler mit einem gewendelten Förderkanal für durch Kühlluft zu kühlende Werkstücke. Die Kühlluft wird durch sich radial in den Förderkanal erstreckende Zuluftkanäle zugeführt, so daß im Förderkanal befindliche Werkstücke in axialer Richtung mit der Kühlluft beaufschlagt werden. Die Absaugung erfolgt in radialer Richtung über entsprechende, sich axial im Inneren des Wendelkühlers erstreckende Absaugkanäle. Der genannte Aufbau ist sehr aufwendig. Zudem können die Zuführkanäle sehr leicht durch Werkstücke im Förderkanal beschädigt werden.

Die DE 41 06 712 C1 offenbart einen Wendelförderer, bei dem Gas, wie Kühlluft, mittels sich radial erstreckender, rohrförmiger Zuleitungen, die an ein zentrales Tragrohr angeschlossen sind, einem Förderkanal für Werkstücke zugeführt wird, so daß das Gas im wesentlichen in axialer Richtung auf die Werkstücke trifft. Das Gas wird über das offene Wendelende wieder abgeführt. Auch dieser Aufbau ist aufwendig.

Die DE 42 28 543 C1 offenbart einen Wendelförderer, bei dem Gas zum Wärmeaustausch mehrfach radial zu- und abgeführt wird. Auch dieser Aufbau ist aufwendig.

Die US 2,688,807 A offenbart einen Wendelförderer zur Trocknung von Werkstücken durch Warmluft im Gegenstrom. Ein Gebläse rezirkuliert einen Teil der Abluft in eine Heizeinrichtung für die Zuluft.

Der vorliegenden Erfindung liegt die Aufgabe zugrunde, einen Wendelkühler und ein Verfahren zur Kühlung von Werkstücken anzugeben, wobei ein einfacher, robuster Aufbau des Wendelkühlers bei guter Kühlwirkung ermöglicht wird.

Die obige Aufgabe wird durch einen Wendelkühler gemäß Anspruch 1 oder ein Verfahren gemäß Anspruch 8 gelöst. Vorteilhafte Weiterbildungen sind Gegenstand der Unteransprüche.

Gemäß einem bevorzugtem Aspekt wird zumindest über einen wesentlichen Bereich des Förderkanals Unterdruck im Förderkanal erzeugt, Dies verhindert ein unerwünschtes Austreten von Staub und ermöglicht beispielsweise auch das Öffnen von Kontrollöffnungen während des Betriebs.

Der Unterdruck wird auf sehr einfache und effektive Weise - auch bei einem hohen Strömungswiderstand für die Kühlluft im Förderkanal - vorzugsweise dadurch erzeugt, daß ein Teilstrom an Kühlluft aus dem Förderkanal abgesaugt und mit höherer Geschwindigkeit wieder in den Förderkanal eingeleitet wird. Dies erfolgt in der Nähe des ersten Endes, also in der Nähe der Aufgabe der zu kühlenden Werkstücke bzw, der Ablufteinrichtung. So kann je nach Anteil des Teilstroms am Gesamtstrom und/oder der Geschwindigkeit, mit der der Teilstrom wieder in den Förderkanal eingeleitet wird, ein Unterdruck bis zum zweiten Ende - Ausgabeende - des Förderkanals erzeugt werden. Weiter kann durch Variation des Anteils bzw. der Geschwindigkeit des Teilstroms der Unterdruck oder ggf. der Strom von in den Förderkanal gesaugter Umgebungsluft gesteuert oder geregelt werden.

Ein weiterer Aspekt der vorliegenden Erfindung liegt darin, die Werkstücke im Gegenstrom durch Kühlluft zu kühlen, wobei die Kühlluft dem Förderkanal vorzugsweise ausschließlich im Bereich des zweiten Endes zur Abgabe der gekühlten Werkstücke wird und die Abluft im Bereich des ersten Endes, an dem die zu kühlenden Werkstücke in den Förderkanal aufgegeben werden, vorzugsweise ausschließlich abgeführt wird. Dies gestattet einen sehr einfachen und damit kostengünstigen und auch robusten Aufbau, Insbesondere sind keine axialen bzw. radialen Luftkanäle, Sammelkästen oder dgl. erforderlich. Vielmehr kann eine zumindest im wesentlichen durchgehende Innen- und Außenwandung des Förderkanals realisiert werden.

Weitere Vorteile, Merkmale, Eigenschaften und Aspekte der vorliegenden Erfmdung ergeben sich aus der folgenden Beschreibung einer bevorzugten Ausführungsform anhand der Zeichnung:
- Fig. 1: eine Draufsicht eines vorschlagsgemäßen Wendelkühlers; und
- Fig. 2: eine schematische Schnittdarstellung des Wendelkühlers.

In den Fig. werden für gleichen oder ähnliche Teile die selben Bezugszeichen verwendet, wobei entsprechende Eigenschaften und Vorteile erreicht werden, auch wenn eine wiederholte Beschreibung aus Vereinfachungsgründen weggelassen ist.

Fig. 1 und 2 zeigen schematisch einen vorschlagsgemäßen Wendelkühler 1 in einer bevorzugten Ausführungsform. Der Wendelkühler 1 dient der Kühlung von Werkstücken 2, insbesondere Gußteilen, wie Bremsscheiben oder dgl., wie in Fig. 1 angedeutet.

Das Kühlen erfolgt durch Kühlluft, Bedarfsweise kann jedoch auch sonstiges Gas zur Kühlung eingesetzt werden. Alternativ oder zusätzlich können zusätzliche Medien zur Kühlung eingesetzt werden.

Der Wendelkühler 1 weist einen vorzugsweise zumindest im wesentlichen gewendelten oder spiralförmigen Förderkanal 3 für die Werkstücke 2 auf. Der Förderkanal 3 stellt vorzugsweise eine allseitig geschlossene Förderstrecke für die Werkstücke 2 dar. In Fig. 1 und 2 ist der obere Wendelgang des Förderkanals 3 lediglich aus Veranschaulichungsgründen auf der linken Seite jeweils offen - also nicht abgedeckt - dargestellt.

Beim Darstellungsbeispiel beträgt die Länge des Förderkanals 3 - also die Förderstrecke für die Werkstücke 2 im Wendelkühler 1, vorzugsweise mehr als 50 m. Der Förderkanal 3 weist beim Darstellungsbeispiel fünf übereinander angeordnete Wendelgänge auf.

Der Wendelkühler 1 weist eine Zulufteinrichtung 4 zur Zuführung von Kühlluft und eine Ablufteinrichtung 5 zur Ableitung von Kühlluft auf, wie in Fig. 1 angedeutet. Pfeil Z gibt die Zufiihrrichtung der Kühlluft an. Pfeil A gibt die Richtung der abgeführten Abluft an.

Die Werkstücke 2 werden an einem ersten Ende 6 in den Förderkanal 3 aufgegeben und an dem anderen, zweiten Ende 7 des Förderkanals 3 gekühlt abgegeben. Um die Werkstücke 2 im Gegenstrom zu kühlen, ist die Zulufteinrichtung 4 im Bereich des zweiten Endes 7 an den Förderkanal 3 und die Ablufteinrichtung 5 im Bereich des ersten Endes 6 an den Förderkanal 3 angeschlossen. Insbesondere erfolgt ausschließlich eine endseitige Zu- und Ableitung von Kühlluft, so daß die beim Stand der Technik üblichen Zu- und Abluftkanäle zur axialen oder radialen Zu- und Ableitung von Kühlluft entbehrlich sind.

Die Zuführung von Kühlluft im Bereich des zweiten Endes 7 erfolgt vorzugsweise von schräg oben in den Förderkanal, insbesondere mittels einer nicht dargestellten Düse oder dgl.

Der Wendelkühler 1 ist vorzugsweise derart ausgebildet, daß Umgebungsluft zusammen mit Kühlluft in das zweite Ende 7 eingeleitet, insbesondere durch Injektorwirkung eingesaugt wird. Der Anteil der Umgebungsluft am Gesamtstrom im Förderkanal beträgt vorzugsweise 10 % bis 70 %, insbesondere im wesentlichen 50 % oder mehr. Dies gestattet beispielsweise eine Verringerung der Staubbelastung in der Umgebung des Wendelkühlers 1.

Vorzugsweise wird im Förderkanal 3 - zumindest über einen wesentlichen Bereich - Unterdruck erzeugt. Vorzugsweise wird hierzu ein Teilstrom an Kühlluft aus dem Förderkanal 3 abgesaugt und mit höherer Geschwindigkeit wieder in den Förderkanal 3 eingeleitet. Beim Darstellungsbeispiel weist der Wendelkühler 1 zur Absaugung einen Anschluß 8 auf, an den sich ein Gebläse 9 anschließt, das den Teilstrom dann mit höherer Geschwindigkeit wieder in den Förderkanal 3 einleitet, vorzugsweise zumindest im wesentlichen tangential und/oder horizontal, insbesondere mittels einer Düse 10 der dgl.

Die Abzweigung bzw. Absaugung des Teilstroms und Wiedereinleitung des Teilstroms erfolgen in der Nähe des ersten Endes 6 der Förderkanals 3, insbesondere etwa einen Wendelgang vor dem ersten Ende 6. Der Abstand der Düse 10 von der Abzweigung durch den Anschluß 8 entlang des Förderkanals 3 beträgt vorzugsweise etwa 1/4 eines Wendelgangs.

Aufgrund der Absaugung des Teilstroms und Wiedereinleitung in den Förderkanal 3 kann vor der Abzweigung bzw. Absaugung der gewünschte Unterdruck im Förderkanal 3 erzeugt werden. Insbesondere wird so ein Unterdruck im Förderkanal bis zum zweiten Ende 7 bzw, bis zum Anschluß der Zulufteinrichtung 4 erzeugt. Der Unterdruck im Bereich vor dem Anschluß 8 - bezüglich der Strömungsrichtung der Kühlluft also stromauf - beträgt vorzugsweise mindestens 2000 Pa, insbesondere 2500 Pa oder mehr.

Der Teilstrom beträgt vorzugsweise mindestens 50 %, insbesondere etwa 70 bis 90 %, des gesamten Kühlluftstroms im Förderkanal 3. Die höhere Geschwindigkeit, mit der der Teilstrom wieder in den Förderkanal 3 eingeleitet wird, ist mindestens um den Faktor 2, vorzugsweise 3 oder mehr, größer als die Geschwindigkeit der Kühlluft im Förderkanal 3 vor dem Anschluß 8.

Nach der Einleitung des Teilsstroms kann sich im Förderkanal 3 ein Überdruck von etwa 500 Pa bis 800 Pa einstellen. Auf dem Weg zum ersten Ende 6 fällt dieser Druck dann auf einen Unterdruck von ca. 200 Pa aufgrund einer entsprechenden Absaugung durch die Ablufteinrichtung 5 ab.

Es ist anzumerken, daß die Werte für den Unterdruck als positive Werte angegeben werden. Ein höherer Unterdruck führt also zu einem höheren Wert. Als relativer Wert gegenüber dem Normaldruck bzw. Umgebungsdruck können diese Werte dann entsprechend als negative Relativwerte bezogen auf den Normaldruck angesehen werden.

Die Strömungsgeschwindigkeit der Kühlluft im Förderkanal 3 beträgt im Mittel vorzugsweise mindestens 10 m/s, insbesondere etwa 15 m/s oder mehr. So kann eine sehr turbulente bzw. ausreichend turbulente Strömung um die Werkstücke 2 mit entsprechend guter Kühlwirkung erreicht werden.

Hinsichtlich des Kühlluftdurchsatzes (Massenstroms) ist anzumerken, daß dieser vorzugsweise zumindest im wesentlichen konstant gehalten wird. Die Strömungsgeschwindigkeit der Kühlluft ändert sich dann jedoch in Abhängigkeit von der Lufttemperatur, steigt insbesondere also vom zweiten Ende 7 zum ersten Ende 6 hin an, Bedarfsweise kann der Massenstrom in Abhängigkeit von der erforderlichen Kühlleistung und/oder zur Erreichung einer gewünschten Strömungsgeschwindigkeit bzw. eines gewünschten Strömungsgeschwindigkeitsbereichs im Förderkanal 3 gesteuert oder geregelt werden.

Gemäß einer besonders bevorzugten Ausführungsvariante ist im Bereich des zweiten Endes 7 ein nicht dargestellter Sensor zur Erfassung des Stroms an zugeführter bzw. eingesaugter Umgebungsluft vorgesehen. Der Sensor erfaßt also insbesondere den Volumenstrom oder Massenstrom der zugeführten Umgebungsluft. Dieser Meßwert dient als Istwert eines Regelkreises. Als Stellgröße wird die Geschwindigkeit und/oder der Volumen- bzw. Massenstrom des abgezweigten und wieder eingeleiteten Teilstroms variiert, insbesondere die Drehzahl des Gebläses 9 verändert. Vorzugsweise erfolgt dies über einen Frequenzumformer. So kann die Injektorwirkung des Teilstroms an die wechselnde Betriebsbedingungen angepaßt und insbesondere ein gewünschter Strom an Umgebungsluft: in den Förderkanal 3 erreicht werden. Bei konstantem Strom an Kühlluft, der durch die Zulufteinrichtung 4 zugeführt wird, kann so ein konstantes Verhältnis von zugeführter Kühlluft zu angesaugter Umgebungsluft erreicht werden. Bedarfsweise kann dieses Verhältnis jedoch auch jeweiligen Bedingungen angepaßt und ggf. verändert werden, beispielsweise in Abhängigkeit von der gewünschten bzw. erforderlichen Kühlleistung oder sonstigen Parametern. So ist auch eine Steuerung bzw. Regelung des Stroms an zugeführter Kühlluft möglich.

Alternativ oder zusätzlich kann auch die Ablufteinrichtung 4 bzw. deren Absaugleistung gesteuert oder geregelt werden, um eine Anpassung an unterschiedliche Betriebsbedingungen zu ermöglichen.

Dem Wendelkühler 1 ist vorzugsweise mindestens ein Schwingungserzeuger 11 zugeordnet, um den Förderkanal 3, insbesondere den gesamten Wendelförderer, in Schwingung zu versetzen und dadurch die Förderung der Werkstücke 2 durch den Förderkanal 3 zu erreichen. Beim Darstellungsbeispiel sind zwei Schwingungserzeuger 11 vorgesehen, die beispielsweise über Unwuchtwellen die gewünschten Schwingungen erzeugen.

Der Förderkanal 3 ist im Wendelkühler 1 durch schraubeminienförmig angeordnete Bodenelemente 12 gebildet, die zwischen vorzugsweise hohlzylindrischen Seitenwänden angeordnet und gehalten sind. Eine Seitenwand ist radial außerhalb und eine Seitenwand radial innerhalb der Bodenelemente 12 bzw. des Förderkanals 3 angeordnet. Die Seitenwände sind vorzugsweise zumindest im wesentlichen durchbrechungsfrei ausgebildet, da keine radialen Zu-oder Ableitungen wie beim Stand der Technik erforderlich sind. Vorzugsweise sind in der äußeren Seitenwand jedoch verschließbare Öffnungen 13 für Kontrollen bzw. Inspektionen oder dgl, vorgesehen. Aufgrund des im Förderkanal 3 normalerweise herrschenden Unterdrucks können diese bedarfsweise auch während des Betriebs geöffnet werden. Lediglich im Bereich des letzten Wendelgangs bzw. Abschnitts unmittelbar nach der Einleitung des Teilstroms mittels der Düse 10 zum ersten Ende 6 des Förderkanals 3 hin ist keine derartige Öffnung vorgesehen, da dort Überdruck herrschen kann, Vorzugsweise sind also die Öffnungen 13 nur in den Bereichen bzw. Abschnitten angeordnet, in denen Unterdruck auch während des Betriebs herrscht.

Vorzugsweise weist der Wendelkühler 1 zwischen dem Anschluß 8 bzw. der Düse 10 und dem ersten Ende 6 - besonders bevorzugt etwa einen halben Wendelgang vor dem ersten Ende 6 und/oder nach der Düse 10 bezüglich der Strömungsrichtung der Kühlluft im Förderkanal 3 - eine Siebeinrichtung 14 zur Abtrennung von Partikeln, wie Sand, aus dem Förderkanal 3 auf. Die Siebeinrichtung 14 ist insbesondere durch ein gelochtes Bodenelement gebildet, unter dem ein Auffangboden 15, wie in Fig. 2 angedeutet, angeordnet ist. Aufgefangene Partikel können dann mittels eines vorzugsweise innen angeordneten, axial verlaufenden Kanals 16 aus dem Förderkanal 3 zu einem Boden 17 des Wendelkühlers 1 oder einer sonstigen Aufnahme abgeführt bzw. abgeleitet werden. So kann verhindert werden, daß gerade bei Gußteilen anfallender Formsand oder dgl. in beachtlichen Umfang in den Teilstrom gelangen und dadurch den Anschluß 8, das Gebläse 9 und/oder die Düse 10 beeinträchtigen oder gar zerstören kann. Das Absieben der genannten Partikel ist aufgrund des vorzugsweise vorgesehenen Vibrationsantriebs zur Förderung der Werkstücke 2 durch entsprechende Schwingung des Wendelkühlers 1 mit sehr geringen Zusatzaufwand möglich und daher bevorzugt.

Die Zuführung der Werkstücke 2 erfolgt vorzugsweise mittels einer in Fig. 1 schematisch angedeuteten, insbesondere gekapselten Trennrinne 19 oder dgl. Jedoch kann auch eine sonstige Zuführung der Werkstücke 2 erfolgen.

Der vorschlagsgemäße Wendelkühler 1 weist insbesondere eine zumindest im wesentlichen zylindrische bzw. hohlzylindrische Form auf. Der Wendelkühler 1 ist für Transport- bzw. Montagezwecke vorzugsweise entlang einer die Zylinder- bzw. Wendelachse enthaltenden Ebene teilbar, wie durch die Verbindung 18 angedeutet.

Der vorschlagsgemäße Wendelkühler 1 zeichnet sich insbesondere durch einen einfachen und damit kostengünstigen Aufbau aus. Darüber hinaus ist der vorschlagsgemäße Wendelkühler 1 sehr robust ausgebildet, da - bis auf die Ableitung und Zuleitung des Teilstroms - keine sonstigen Zu- und Ableitungen entlang des Fördergangs 3 erforderlich sind. Dies verringert oder verhindert mögliche Beschädigungen durch Werkstücke 2 im Fördergang 3.

Die Erfindung ist nicht auf die Kühlung beschränkt. Vielmehr kann die Zuführung und Ableitung von Luft oder sonstigem Gas auch sonstigen Zwecken, beispielsweise einer Gasbehandlung oder Wärmebehandlung, dienen. Dementsprechend ist der Begriff "Wendelkühler" auch allgemein im Sinne der vorliegenden Erfindung dahingehend zu verstehen, daß es sich um eine insbesondere wendel- oder spiralförmige Fördereinrichtung handelt, wobei eine Zuführung und Ableitung von Luft oder sonstigem Gas zum Wärmeaustausch mit Werkstücken und/oder zu sonstigen Zwecken erfolgen.

## Patentansprüche

1. Wendelkühler (1) zur Kühlung von Werkstücken (2) durch Kühlluft, mit einem gewendelten oder spiralförmigen Förderkanal (3) für die Werkstücke (2) sowie einer Zulufteinrichtung (4) und Ablufteinrichtung (5) für Kühlluft, wobei die Werkstücke (2) an einem ersten Ende (6) in den Förderkanal (3) aufgebbar und an dem anderen, zweiten Ende (7) des Förderkanals (3) abgebbar sind,
**dadurch gekennzeichnet,**
**daß** dem Wendelkühler (1) ein Gebläse (9) zugeordnet ist, um vor dem ersten Ende (6) einen Teilstrom an Kühlluft aus dem Förderkanal (3) abzusaugen und mit höherer Geschwindigkeit wieder in den Förderkanal (3) in der Nähe des ersten Endes (6) etwa einen Wendelgang vor dem ersten Ende (6) einzuleiten, so daß vor der Absaugung ein Unterdruck im Förderkanal (3) erzeugt wird.

2. Wendelkühler nach Anspruch 1, **dadurch gekennzeichnet, daß** die Zulufteinrichtung (4) eine vorzugsweise verstellbare Düse aufweist und/oder derart ausgebildet ist, daß Kühlluft von schräg oben in den Förderkanal (3) im Bereich des zweiten Endes (7) eingeleitet wird.

3. Wendelkühler nach Anspruch 1 oder 2, **dadurch gekennzeichnet, daß** die Zulufteinrichtung (4) im Bereich des zweiten Endes (7) und die Ablufteinrichtung (5) im Bereich des ersten Endes (6) an den Förderkanal (3) angeschlossen ist, um die Werkstücke (2) im Gegenstrom zu kühlen.

4. Wendelkühler nach einem der voranstehenden Ansprüche, **dadurch gekennzeichnet, daß** der Wendelkühler (1) derart ausgebildet ist, daß Umgebungsluft zusammen mit Kühlluft in das zweite Ende (7) eingeleitet, insbesondere durch Injektorwirkung eingesaugt wird.

5. Wendelkühler nach einem der voranstehenden Ansprüche, **dadurch gekennzeichnet, daß** im Bereich des zweiten Endes (7) ein Sensor zur Erfassung des Drucks im Förderkanal (3) und/oder des Stroms an eingeleiteter bzw. angesaugter Umgebungsluft angeordnet ist, insbesondere um das Gebläse (9) zu steuern oder zu regeln.

6. Wendelkühler nach einem der voranstehenden Ansprüche, **dadurch gekennzeichnet, daß** zwischen der Absaugung und dem ersten Ende (6) im Förderkanal (3) eine Siebeinrichtung (14), insbesondere zur Abtrennung von Sand oder sonstigen Partikeln aus den Förderkanal (3), angeordnet ist.

7. Wendelkühler nach einem der voranstehenden Ansprüche, **dadurch gekennzeichnet, daß** dem Wendelkühler (1) ein Schwingungserzeuger (11) zugeordnet ist, um die Werkstücke (2) durch Schwingung des Wendelförderers (1) vom ersten zum zweiten Ende (7) im Förderkanal (3) zu fördern.

8. Verfahren zur Kühlung von Werkstücken (2) mittels Kühlluft in einem Wendelkühler (1) mit einem Förderkanal (3), wobei die Werkstücke (2) an einem ersten Ende (6) in den Förderkanal (3) aufgegeben und an dem anderen, zweiten Ende (7) des Förderkanals (3) abgegeben werden,
**dadurch gekennzeichnet,**
**daß** vor dem ersten Ende (6) ein Teilstrom an Kühlluft aus dem Förderkanal (3) insbesondere mittels eines Gebläses (9) abgesaugt und mit höherer Geschwindigkeit wieder in den Förderkanal (3) in der Nähe des ersten Endes (6) etwa einen Wendelgang vor dem ersten Ende (6) zwischen Absaugung und erstem Ende (6) eingeleitet wird, so daß vor der Absaugung ein Unterdruck im Förderkanal (3) erzeugt wird.

9. Verfahren nach Anspruch 8, **dadurch gekennzeichnet, daß** Kühlluft in den Förderkanal (3) im Bereich des zweiten Endes (7) eingeleitet und aus dem Förderkanal (3) im Bereich des ersten Endes (6) abgeleitet wird, wobei die Werkstücke (2) im Gegenstrom durch die Kühlluft gekühlt werden.

10. Verfahren nach Anspruch 8 oder 9, **dadurch gekennzeichnet, daß** ausschließlich am zweiten Ende (7) Kühlluft von einer Zulufteinrichtung (4) und/oder Umgebungsluft in den Förderkanal (3) geleitet wird.

11. Verfahren nach einem der Ansprüche 8 bis 10, **dadurch gekennzeichnet, daß** Umgebungsluft zusammen mit Kühlluft in den Förderkanal (3) im Bereich des zweiten Endes (7) eingeleitet wird, wobei der Anteil an Umgebungsluft am Gesamtstrom im Förderkanal (3) 10 % bis 70 %, und/oder wobei der Anteil an Umgebungsluft am Gesamtstrom im Förderkanal (3) gesteuert oder geregelt wird.

12. Verfahren nach einem der Ansprüche 8 bis 11, **dadurch gekennzeichnet, daß** der Teilstrom mindestens 50 % des gesamten Kühlluftstroms im Förderkanal (3) beträgt, und/oder daß ein Unterdruck von mindestens 2000 Pa im Bereich vor der Absaugung im Förderkanal (3) erzeugt wird.

13. Verfahren nach einem der Ansprüche 8 bis 12, **dadurch gekennzeichnet, daß** die höhere Geschwindigkeit mindestens um den Faktor 2 größer als die Strömungsgeschwindigkeit der Kühlluft im Förderkanal (3) vor der Absaugung ist.

14. Verfahren nach einem der Ansprüche 8 bis 12, **dadurch gekennzeichnet, daß** der Teilstrom, insbesondere die Drehzahl des Gebläses (9), als Steuer- oder Regelgröße verwendet wird, um den Unterdruck im Förderkanal (3) im Bereich des zweiten Endes (7), und/oder die Ansaugung von Umgebungsluft im Bereich des zweiten Endes (7) zu steuern oder zu regeln.

15. Verfahren nach einem der Ansprüche 8 bis 13, **dadurch gekennzeichnet, daß** die Strömungsgeschwindigkeit der Kühlluft im Förderkanal (3) mindestens 10 m/s beträgt, und/oder daß Partikel, wie Sand, zumindest bereichsweise im Förderkanal (3) abgesiebt und aus dem Förderkanal (3) abgeführt werden.

## Claims

1. Spiral cooler (1) for cooling workpieces (2) by cooling air, with a coiled or spiral conveyor channel (3) for the workpieces (2) and an inlet air means (4) and exit air means (5) for cooling air, wherein the workpieces (2) are deliverable into the conveyor channel (3) on a first end (6), and dischargable on an other, second end (7) of the conveyor channel (3),
**characterized in**
**that** a fan (9) is associated to the spiral cooler (1) in order to suck a partial flow of cooling air from the conveyor channel (3) before the first end (6) and to deliver it again into the conveyor channel (3) near by the first end (6) about one coil turn before the first end (6) with a higher speed so that a negative pressure is produced in the conveyor channel (3) before the sucking.

2. Spiral cooler according to claim 1, **characterized in that** the inlet air means (4) has a preferably adjustable nozzle and/or is designed such that the cooling air is delivered from obliquely overhead into the conveyor channel (3) near by the second end (7).

3. Spiral cooler according to claim 1 or 2, **characterized in that** the inlet air means (4) in the region of the second end (7) and the exit air means (5) in the region of the first end (6) being connected to the conveyor channel (3) in order to cool the workpieces (2) in counterflow.

4. Spiral cooler according to any one of the preceding claims, **characterized in that** the spiral cooler (1) is made such that ambient air together with cooling air is delivered into the second end (7), in particular is intaken by injector action.

5. Spiral cooler according to any one of the preceding claims, **characterized in that** in the area of the second end (7) a sensor is arranged for detecting the pressure in the conveyor channel (3) and/or the flow of delivered or intaken ambient air, in particular in order to control the fan (9).

6. Spiral cooler according to any one of the preceding claims, **characterized in that** between the sucking and the first end (6) a screening means (14) is arranged in the conveyor channel (3), in particular for screening out sand or other particles.

7. Spiral cooler according to any one of the preceding, claims **characterized in that** a vibration generator (11) is associated to the spiral cooler (1) in order to convey the workpieces (2) by vibration of the spiral conveyor (1) from the first to the second end (7) in the conveyor channel (3).

8. Process for cooling workpieces (2) by means of cooling air in a spiral cooler (1) with a conveyor channel (3), wherein the workpieces (2) are delivered into the conveyor channel (3) on a first end (6) and are discharged on an other, second end (7) of the conveyor channel (3),
**characterized in**
**that** before the first end (6) a partial flow of cooling air is sucked from the conveyor channel (3) in particular by a fan (9), and is delivered again into the conveyor channel (3), near by the first end (6) about one coil turn before the first end (6) between the sucking and the first end (6) with a higher speed so that a negative pressure is produced in the conveyor channel (3) before the sucking.

9. Process according to claim 8, **characterized in that** cooling air is delivered into the conveyor channel (3) in the area of the second end (7) and is discharged from the conveyor channel (3) in the area of the first end (6), wherein the workpieces (2) are cooled in counterflow by the cooling air.

10. Process according to claim 8 or 9, **characterized in that** cooling air from an inlet air means (4) and/or ambient air is delivered into the conveyor channel (3) solely on the second end (7).

11. Process according to any one of the claims 8 to 10, **characterized in that** ambient air together with cooling air is delivered into the conveyor channel (3) in the area of the second end (7), wherein the proportion of ambient air in the total flow in the conveyor channel (3) is 10 % to 70 % and/or wherein the proportion of ambient air in the total flow in the conveyor channel (3) is controlled.

12. Process according to any one of the claims 8 to 11, **characterized in that** the partial flow is at least 50% of the total cooling air flow in the conveyor channel (3), and/or that a negative pressure of at least 2000 Pa is produced in the conveyor channel (3) before the sucking.

13. Process according to any one of the claims 8 to 12, **characterized in that** the higher speed is greater at least by a factor of 2 than the flow velocity of the cooling air in the conveyor channel (3) before the sucking.

14. Process according to any one of the claims 8 to 12, **characterized in that** the partial flow, in particular the rotation speed of the fan (9), is used as a control variable in order to control the negative pressure in the conveyor channel (3), in the area of the second end (7), and/or the intake of ambient air in the region of the second end (7).

15. Process according to any one of the claims 8 to 13, **characterized in that** the flow velocity of the cooling air in the conveyor channel (3) is at least 10 m/s and/or that particles, like sand, are screened out at least in a region in the conveyor channel (3) and are removed from the conveyor channel (3).

## Revendications

1. Refroidisseur hélicoïdal (1) pour le refroidissement de pièces à usiner (2) par de l'air de refroidissement, comprenant un canal de transport en hélice ou en spirale (3) pour les pièces à usiner (2), ainsi qu'un dispositif d'entrée d'air (4) et un dispositif de sortie d'air (5) pour l'air de refroidissement, les pièces à usiner (2) pouvant être introduites à une première extrémité (6) dans le canal de transport (3) et pouvant être évacuées à l'autre extrémité, à savoir la deuxième extrémité (7) du canal de transport (3), **caractérisé en ce qu'**un ventilateur (9) est attribué au refroidisseur hélicoïdal (1), pour pouvoir aspirer, avant la première extrémité (6), un courant partiel d'air de refroidissement hors du canal de transport (3) et le réintroduire à une vitesse supérieure dans le canal de transport (3) à proximité de la première extrémité (6), approximativement à une spire de vis avant la première extrémité (6), si bien qu'avant l'aspiration, on génère un vide dans le canal de transport (3).

2. Refroidisseur hélicoïdal selon la revendication 1, **caractérisé en ce que** le dispositif d'entrée d'air (4) présente une buse de préférence réglable et/ou réalisée de telle sorte que de l'air de refroidissement est introduit en inclinaison par le haut dans le canal de transport (3) dans la zone de la deuxième extrémité (7).

3. Refroidisseur hélicoïdal selon la revendication 1 ou 2, **caractérisé en ce que** le dispositif d'entrée d'air (4) est raccordé au canal de transport (3) dans la zone de la deuxième extrémité (7) et le dispositif de sortie d'air (5) est raccordé au canal de transport (3) dans la zone de la première extrémité (6), pour pouvoir refroidir les pièces à usiner (2) à contre-courant.

4. Refroidisseur hélicoïdal selon l'une quelconque des revendications précédentes, **caractérisé en ce que** le refroidisseur hélicoïdal (1) est réalisé de telle sorte que l'on introduit de l'air ambiant conjointement avec l'air de refroidissement dans la deuxième extrémité (7), en particulier par aspiration à l'intervention d'un injecteur.

5. Refroidisseur hélicoïdal selon l'une quelconque des revendications précédentes, **caractérisé en ce que**, dans la zone de la deuxième extrémité (7), est disposé un capteur pour enregistrer la pression régnant dans le canal de transport (3) et/ou le courant d'air ambiant introduit respectivement aspiré, en particulier pour commander ou pour régler le ventilateur (9).

6. Refroidisseur hélicoïdal selon l'une quelconque des revendications précédentes, **caractérisé en ce que**, entre l'aspiration et la première extrémité (6), est disposé, dans le canal de transport (3), un dispositif de tamisage (14), en particulier pour séparer le sable ou d'autres particules du canal de transport (3).

7. Refroidisseur hélicoïdal selon l'une quelconque des revendications précédentes, **caractérisé en ce qu'**un générateur de vibrations (11) est attribué au refroidisseur hélicoïdal (1) pour transporter les pièces à usiner (2) en faisant vibrer le transporteur hélicoïdal (1) entre la première et la deuxième extrémité (7) dans le canal de transport (3).

8. Procédé pour le refroidissement de pièces à usiner (2) au moyen d'air de refroidissement dans un refroidisseur hélicoïdal (1) comprenant un canal de transport (3), les pièces à usiner (2) étant introduites à une première extrémité (6) dans le canal de transport (3) et étant évacuées à l'autre extrémité, à savoir la deuxième extrémité (7) du canal de transport (3), **caractérisé en ce qu'**on aspire, avant la première extrémité (6), un courant partiel d'air de refroidissement hors du canal de transport (3) en particulier au moyen d'un ventilateur (9) et on le réintroduit à une vitesse supérieure dans le canal de transport (3) à proximité de la première extrémité (6), approximativement à une spire de vis avant la première extrémité (6), entre l'aspiration et la première extrémité (6), si bien qu'avant l'aspiration, on génère un vide dans le canal de transport (3).

9. Procédé selon la revendication 8, **caractérisé en ce qu'**on introduit de l'air de refroidissement dans le canal de transport (3) dans la zone de la deuxième extrémité (7) et on l'évacue hors du canal de transport (3) dans la zone de la première extrémité (6), si bien que les pièces à usiner (2) sont refroidies par l'air de refroidissement à contre-courant.

10. Procédé selon la revendication 8 ou 9, **caractérisé en ce qu'**on guide à titre exclusif, à la deuxième extrémité (7) de l'air de refroidissement à partir d'un dispositif d'entrée d'air (4), et/ou de l'air ambiant dans le canal de transport (3).

11. Procédé selon l'une quelconque des revendications 8 à 10, **caractérisé en ce qu'**on introduit de l'air ambiant conjointement avec de l'air de refroidissement dans le canal de transport (3) dans la zone de la deuxième extrémité (7), la fraction de l'air ambiant représentant de 10 % à 70 % du courant total dans le canal de transport (3), et/ou dans lequel la fraction de l'air ambiant dans le courant total dans le canal de transport (3) est commandée ou réglée.

12. Procédé selon l'une quelconque des revendications 8 à 11, **caractérisé en ce que** le courant partiel représente au moins 50 % du courant total d'air de refroidissement dans le canal de transport (3) et/ou **en ce qu'**on génère un vide d'au moins 2000 Pa dans la zone située avant l'aspiration dans le canal de transport (3).

13. Procédé selon l'une quelconque des revendications 8 à 12, **caractérisé en ce que** la vitesse supérieure est supérieure, au moins du facteur 2, à la vitesse d'écoulement de l'air de refroidissement dans le canal de transport (3) avant l'aspiration.

14. Procédé selon l'une quelconque des revendications 8 à 12, **caractérisé en ce que** le courant partiel, en particulier la vitesse de rotation du ventilateur (9), est utilisé comme valeur de commande ou de réglage pour commander ou pour régler le vide dans le canal de transport (3) dans la zone de la deuxième extrémité (7) et/ou l'aspiration de l'air ambiant dans la zone de la deuxième extrémité (7).

15. Procédé selon l'une quelconque des revendications 8 à 13, **caractérisé en ce** la vitesse d'écoulement de l'air de refroidissement dans le canal de transport (3) s'élève à au moins 10 m/s, et/ou en ce que des particules telles que du sable sont séparées par tamisage, au moins dans certaines zones dans le canal de transport (3), et sont évacuées du canal de transport (3).
